# EUROPÄISCHE PATENTSCHRIFT

(11) **EP 0 529 116 B1**
(45) Veröffentlichungstag und Bekanntmachung des Hinweises auf die Patenterteilung: **28.02.1996**
(21) Anmeldenummer: 91114101.8
(22) Anmeldetag: 22.08.1991
(51) Int. Cl.: G08B 13/12

(54) **Schaltungsanordnung zur Überwachung von zwei, ein Gerät umhüllenden Schutzleitern**
Monitoring circuit for two protective conductors wrapped around a device
Circuit de surveillance pour surveiller deux conducteurs de protection entourant un dispositif

(43) Veröffentlichungstag der Anmeldung: 03.03.1993
(73) Patentinhaber: Siemens Nixdorf Informationssysteme Aktiengesellschaft, D-33102 Paderborn (DE)
(72) Erfinder: Depta, Robert, Dipl.-Phys., W-8900 Augsburg 21 (DE); Grandy, Josef, Dipl.-Ing. (FH), W-8901 Rehling (DE)
(74) Vertreter: Fuchs, Franz-Josef, Dr.-Ing.

(56) Entgegenhaltungen:
- DE-A- 2 202 930
- US-A- 3 634 844

## Beschreibung

Die Erfindung betrifft eine Schaltungsanordnung zur Überwachung von zwei, ein Gerät umhüllenden Schutzleitern nach dem Oberbegriff des Anspruchs 1.

Der Gegenstand der vorliegenden Erfindung findet in Geräten Verwendung, bei denen eine Authentifizierung von Teilnehmern oder Daten, z.B. eine Betragsbestätigung in Betracht kommt. Diese Gerät enthalten geheimzuhaltende Schaltungen und/oder Speicherinhalte. In solchen Geräten, die beispielsweise im militärischen Bereich oder im Bankwesen verwendet werden, sind Chiffrierschlüssel gespeichert oder Verschlüsselungsalgorithmen durch Schaltungsanordnungen realisiert. Zur Sicherung der geheimen Speicherinhalte und Schaltungen innerhalb der Geräte werden diese Geräte von mechanisch stabilen Gehäusen und von Schutzleitern umhüllt. Gelingt es einem Betrüger, das Gerätegehäuse zu durchdringen, dann sollen die Schutzleiter gewährleisten, daß dem Betrüger keine geheimen Daten oder Schaltungen in die Hände fallen. Ein Beschädigen der Schutzleiter sollte demzufolge das Unbrauchbarmachen der geheimen Informationen und der sicherheitsrelevanten Schaltungsteile bewirken. Beispiele für solche Sicherheitsbehälter sind in DE-A-2 202 930 gezeigt.

Als Schutzleiter werden vorzugsweise elektrisch leitende Drähte und Leiterbahnen verwendet. Bei entsprechender Technologie sind auch Lichtleiter verwendbar. Um ein Ausspähen des Verlaufs der Schutzleiter zu erschweren, werden diese beispielsweise paarweise in Mäanderform um das Gerät geführt.

Zur Überwachung der Schutzleiter sind Schaltungen bekannt, die die Schutzleiter in Zeitintervallen oder dauernd überwachen. Im Falle eines Kurzschlusses bzw. einer Unterbrechung der Schutzleiter lösen diese Schaltungen Alarm aus. Diese Schaltungen sind jedoch sehr aufwendig, benötigen viele Bauelemente, viel Platz und verbrauchen auch relativ viel Strom. Ein hoher Stromverbrauch ist aber ein gravierender Mangel, da die Schutzfunktion der Schutzleiter jederzeit, also auch bei einer Unterbrechung der Stromzufuhr zum zu schützenden Gerät gewährleistet sein muß.

Der Erfindung liegt die Aufgabe zugrunde, eine Schaltungsanordnung zur Überwachung von zwei, ein Gerät umhüllenden Schutzleitern in der Weise auszubilden, daß sie bei geringem Raumbedarf mit wenigen Bauelementen und geringem Leistungsverbrauch ein hohes Maß an Funktionssicherheit gewährleistet.

Diese Aufgabe wird erfindungsgemäß durch die in Anspruch 1 angegebenen Merkmale gelöst.

Die erfindungsgemäße Schaltungsanordnung gewährleistet trotz ihrer Einfachheit ein sicheres Betriebsverhalten. Durch die Beschränkung auf drei Leitpfade, von denen zudem zwei durch die Schaltelemente unterbrochen werden können, wird ein geringer Leistungsverbrauch erreicht. Die Quelle wird nur wenig belastet, so daß die Schaltungsanordnung über mehrere Jahre unabhängig von einer externen Stromquelle oder Lichtquelle zuverlässig arbeiten kann. Die Schaltungsanordnung ist sowohl mit einer Lichtquelle, optischen Leitern und optischen Schaltern, als auch mit einer elektrischen Quelle, elektrischen Leitern und elektrischen Schaltern realisierbar. Das am Ausgang der Schaltungsanordnung abgegebene Signal löst im Falle einer Beeinträchtigung der Schutzleiter die Zerstörung sicherheitsrelevanter Schaltungsteile und/oder das Unbrauchbarmachen geheimer Speicherinhalte aus.

Weiterbildungen und Ausgestaltungen der Erfindung sind in den Unteransprüchen angegeben.

Ein Ausführungsbeispiel der Erfindung wird anhand der Zeichnung erläutert.

Die Figur zeigt eine Schaltungsanordnung zur Überwachung von zwei, ein Gerät umhüllenden Schutzleitern L1, L2. Zwischen einem Grundpotential GND und einem von einer Quelle Q erzeugten positiven Quellenpotential VCC, erkennt man drei zueinander parallel geschaltete Leitpfade LP1, LP2, LP3. Im ersten Leitpfad LP1 ist ein Anschluß eines ersten Widerstandes R1 mit dem Quellenpotential VCC verbunden. Am anderen Anschluß des ersten Widerstandes R1 ist der erste Schutzleiter L1 angeschlossen. Ein zweiter Widerstand R2 ist zum ersten Widerstand R1 und zum ersten Schutzleiter L1 in Serie geschaltet und mit dem Grundpotential GND verbunden.

Zwischen dem ersten und dem zweiten Leitpfad LP1, LP2 ist ein erstes Schaltelement V1 und zwischen dem zweiten und dem dritten Leitpfad LP2, LP3 ist ein zweites Schaltelement V2 angeordnet. Die Schaltelemente V1, V2 haben je einen Steuereingang G1, G2 und je einen ersten und einen zweiten Schaltstrekkenanschluß D1, S1, D2, S2. Die Schaltelemente V1, V2 sind durch N-Kanal Metalloxidsemiconductor-Feldeffekttransistoren (N-Kanal MOS-FET) realisiert. Als Steuereingänge G1, G2 der Schaltelemente V1, V2 dienen die Gateanschlüsse der MOS-FET und als erste Schaltstreckenanschluß D1, D2 dient jeweils der Drainanschluß und als zweiter Schaltsteckenanschluß S1, S2 jeweils der Sourceanschluß der MOS-FET.

Der Steuereingang G1 des ersten Schaltelements V1 ist am ersten Leitpfad LP1 am Koppelpunkt zwischen dem ersten Schutzleiter L1 und dem zweiten Widerstand R2 angeschlossen. Die Schaltstrecke des ersten Schaltelements V1 ist Teil des zweiten Leitpfads LP2. Der zweite Schaltstreckenanschluß S1 ist über den mit dem dritten Widerstand R3 in Serie geschalteten zweiten Schutzleiter L2 mit dem Grundpotential GND verbunden. Der erste Schaltstreckenanschluß D1 ist über den vierten Widerstand R4 mit dem Quellenpotential VCC und direkt mit dem Steuereingang G2 des zweiten Schaltelements V2 verbunden.

Die Schaltstrecke des zweiten Schaltelements V2 ist Teil des dritten Leitpfades LP3. Der erste Schaltstreckenanschluß D2 ist über einen fünften Widerstand R5 mit dem Quellenpotential VCC verbunden. Der zweite Schaltstreckenanschluß S2 des zweiten Schaltelements V2 dient als Ausgang OUT und ist über einen sechsten Widerstand R6 mit dem Grundpotential GND verbunden.

Bei intakten, d.h. bei weder beschädigten, noch unterbrochenen oder kurzgeschlossenen Schutzleitern L1, L2, ist die Schaltstrecke des ersten Schaltelements V1 leitend, und die Schaltstrecke des zweiten Schaltelements V2 gesperrt. Am Ausgang OUT der Schaltungsanordnung liegt Grundpotential GND vor. Bei einer Unterbrechung des ersten Schutzleiters L1 wird über den zweiten Widerstand R2 das Spannungspotential am Steuereingang G1 des ersten Schaltelements V1 dem Spannungspotential, das am zweiten Schaltstreckenanschluß S1 vorliegt, angeglichen. Dies bewirkt das Sperren der Schaltstrecke des ersten Schaltelements V1. Durch das Sperren der Schaltstrecke wird über den vierten Widerstand R4 das Potential am Steuereingang G2 des zweiten Schaltelementes V2 so erhöht, daß die Schaltstrecke des zweiten Schaltelements V2 leitend wird. Am Ausgang OUT der Schaltungsanordnung erhöht sich das Potential gegenüber dem Grundpotential GND. Dadurch wird die Unterbrechung des ersten Schutzleiters L1 signalisiert.

Bei Unterbrechung des zweiten Schutzleiters L2 wird der Stromfluß im zweiten Leitungspfad LP2 unterbrochen. Über den vierten Widerstand R4 gelangt das Quellenpotential VCC an den Steuereingang des zweiten Schaltelements V2. Dadurch wird dessen Schaltstrecke leitend, wodurch sich das Potential am Ausgang OUT gegenüber dem Grundpotential GND erhöht. Dadurch wird die Unterbrechung des zweiten Schutzleiters L2 signalisiert.

Bei einem Kurzschluß des ersten Schutzleiters L1 mit dem zweiten Schutzleiter L2 geht die Schaltstrecke des ersten Schaltelements V1 vom leitenden in den sperrenden Zustand über. Infolgedessen geht, wie oben beschrieben, die Schaltstrecke des zweiten Schaltelements V2 in den leitenden Zustand über. Am Ausgang OUT der Schaltungsanordnung erhöht sich das Potential gegenüber dem Grundpotential GND. Dadurch wird der Kurzschluß der beiden Schutzleiter L1, L2 signalisiert.

Auch Manipulationen am zweiten Schutzleiter, die eine Erhöhung der Spannung am zweiten Schaltstreckenanschluß S1 des ersten Schaltelements zur Folge haben, bewirken bei geeigneter Dimensionierung der Schaltung bereits ein Umschalten des zweiten Schaltelements V2 und damit ein Auslösen der Schaltung.

Der Stromverbrauch der Schaltung wird im ersten Leitpfad LP1 maßgeblich durch den zweiten Widerstand R2 und im zweiten Leitpfad LP2 durch den vierten Widerstand R4 bestimmt. Bei intakten Schutzleitern L1, L2 fließt im dritten Leitpfad LP3 auf Grund der gesperrten Schaltstrecke des zweiten Schaltelements V2 kein Strom. Damit läßt sich der Stromverbrauch der Schaltungsanordnung größenordnungsmäßig in den Bereich des Strombedarfs zweier Gate-Elektroden von MOS-FET bringen. Die Selbstentladung der Spannungsquelle Q ist dann ein Maß dafür, wieviele Jahre die Schaltungsanordnung funktionsfähig bleibt.

Sind mehr als zwei Schutzleiter L zum Schutz eines Gerätes vorgesehen, können mehrere der erfindungsgemäßen Schaltungsanordnungen, bestehend aus erstem und zweitem Leitpfad LP1, LP2 am Steuereingang G2 des zweiten Schaltelementes V2, parallel geschaltet werden. Der dritte Leitpfad LP3 inklusive des zweiten Schaltelements V2 braucht also nur einmal realisiert zu werden.

## Patentansprüche

1. Schaltungsanordnung zur Überwachung von zwei ein Gerät zu Schutzzwecken umhüllenden Schutzleitern bezüglich einer physikalischen Beeinträchtigung der Schutzleiter, **dadurch gekennzeichnet,** daß zwischen einem von einer Quelle (Q) erzeugten Quellenpotential (VCC) und einem Grundpotential (GND) drei parallele Leitpfade (LP) angeordnet sind, daß sich im zweiten bzw. dritten Leitpfad (LP2,LP3) jeweils eine einen ersten und einen zweiten Schaltstreckenanschluß (D,S) aufweisende Schaltstrecke eines jeweils einen Steuereinang (G) aufweisenden ersten bzw. zweiten Schaltelementes (V1,V2) befindet, daß der Steuereingang des ersten Schaltelementes (V1) mit dem ersten Leitpfad (LP1) verbunden ist, daß im ersten Leitpfad (LP1) zwischen einem der beiden Potentiale (GND,VCC) und dem Steuereingang (G1) des ersten Schaltelementes (V1) ein erster Schutzleiter (L1) angeordnet ist, daß zwischen dem ersten oder dem zweiten Schaltstreckenanschluß (D1,S1) des ersten Schaltelements und einem der beiden Potentiale (GND,VCC) ein zweiter Schutzleiter (L2) vorgesehen ist, und der andere Schaltstreckenanschluß (S1,D1) mit dem Steuereingang (G2) des zweiten Schaltelementes (V2) verbunden ist, und daß einer der beiden Schaltstreckenanschlüsse (D2,S2) des zweiten Schaltelements (V2) als Ausgang (OUT) der Schaltungsanordnung dient.

2. Schaltungsanordnung nach Anspruch 1, **dadurch gekennzeichnet,** daß als Quelle (Q) eine elektrische Quelle (Q) vorgesehen ist, daß die Schaltelemente (V1, V2) durch Transistoren gebildet sind, daß sich der erste Schutzleiter (L1) zwischen dem Quellenpotential (VCC) und dem Steuereingang (G1) des ersten Schaltelements (V1) befindet, daß sich der zweite Schutzleiter (L2) zwischen dem zweiten Schaltstreckenanschluß (S1) des ersten Schaltelements (V1) und dem Grundpotential (GND) befindet, daß in die Leitpfade (LP) Widerstände (R) derart zwischengeschaltet sind, daß sich bei Kurzschluß der beiden Schutzleiter (L1,L2) untereinander oder einer Unterbrechung mindestens eines Schutzleiters (L1,L2) mindestens das am zweiten Steuereingang (G2) anliegende Spannungspotential so ändert, daß die Schaltstrecke des zweiten Schaltelements (V2) von einem leitenden in einen sperrenden Zustand oder umgekehrt gelangt.

3. Schaltungsanordnung nach Anspruch 1, **dadurch gekennzeichnet,** daß sich in den ersten beiden Leitpfaden (LP1,LP2) jeweils ein hochohmiger Widerstand (R3, R4) befindet, und daß die zweite Schaltstrecke bei intakten Schutzleitern (L1,L2) im Sperrzustand ist.

4. Schaltungsanordnung nach einem der Ansprüche 2 oder 3, **dadurch gekennzeichnet,** daß die Schaltelemente (V1,V2) durch je einen N-Kanal-Feldeffekttransistor bzw. P-Kanal-Feldeffekttransistor gebildet sind, und daß das Quellenpotential (VCC) positiv bzw. negativ gegenüber dem Grundpotential (GND) ist.

5. Verwendung der Schaltungsanordnung nach einem der vorhergehenden Ansprüche zur Überwachung von mehr als zwei Schutzleitern, **gekennzeichnet durch** eine mindestens zweifache Realisierung des ersten und zweiten Leitpfades, in denen mindestens ein weiterer Schutzleiter (L) integriert ist, und durch eine Verbindung der parallelgeschalteten zweiten Leitpfade (LP2) mit dem Steuereingang (G2) des zweiten Schaltelements (V2).

## Claims

1. Circuit arrangement for monitoring two protective conductors, wrapped around a device for protective purposes, with regard to a physical impairment of the protective conductors, characterized in that three parallel conducting paths (LP) are arranged between a source potential (VCC), generated by a source (Q), and an earth potential (GND), in that a switching junction, having a first and a second switching junction connection (D, S), of a first or second switching element (V1, V2) respectively having a control input (G) is respectively located in the second or third conducting path (LP2, LP3), in that the control input of the first switching element (V1) is connected to the first conducting path (LP1), in that a first protective conductor (L1) is arranged in the first conducting path (LP1) between one of the two potentials (GND, VCC) and the control input (G1) of the first switching element (V1), in that a second protective conductor (L2) is provided between the first or the second switching junction connection (D1, S1) of the first switching element and one of the two potentials (GND, VCC), and the other switching junction connection (S1, D1) is connected to the control input (G2) of the second switching element (V2), and in that one of the two switching junction connections (D2, S2) of the second switching element (V2) serves as the output (OUT) of the circuit arrangement.

2. Circuit arrangement according to Claim 1, characterized in that an electric source (Q) is provided as a source (Q) in that the switching elements (V1, V2) are formed by transistors, in that the first protective conductor (L1) is located between the source potential (VCC) and the control input (G1) of the first switching element (V1), in that the second protective conductor (L2) is located between the second switching junction connection (S1) of the first switching element (V1) and the earth potential (GND), and in that resistors (R) are interconnected into the conducting paths (LP) in such a way that in the event of a short circuit of the two protective conductors (L1, L2) with respect to one another or of an interruption of at least one protective conductor (L1, L2) there is a change at least in the voltage potential present at the second control input (G2) such that the switching junction of the second switching element (V2) passes from a conducting to a blocking state, or vice versa.

3. Circuit arrangement according to Claim 1, characterized in that a high-resistance resistor (R3, R4) is respectively located in the first two conducting paths (LP1, LP2), and in that the second switching junction is in the blocking state in the case of intact protective conductors (L1, L2).

4. Circuit arrangement according to one of Claims 2 or 3, characterized in that the switching elements (V1, V2) are formed respectively by an N-channel field effect transistor and a P-channel field effect transistor, and in that the source potential (VCC) is positive or negative with respect to the earth potential (GND).

5. Use of the circuit arrangement according to one of the preceding claims for monitoring more than two protective conductors, characterized by at least two-fold implementation of the first and second conducting paths in which at least one further protective conductor (L) is integrated, and by a connection of the parallel-connected second conducting paths (LP2) to the control input (G2) of the second switching element (V2).

## Revendications

1. Montage destiné à contrôler l'existence éventuelle d'une perturbation physique sur deux conducteurs de protection entourant un appareil afin de le protéger, caractérisé par le fait que trois voies conductrices parallèles (LP) sont disposées entre un potentiel de source (VCC) formé par une source (Q) et un potentiel de base (GND), une section d'interruption, qui comporte des première et seconde bornes (D,S), de premier et second éléments d'interruption (V1,V2) ayant chacun une entrée de commande (G), se trouve dans les seconde et troisième voies conductrices (LP2,LP3), l'entrée de commande du premier élément d'interruption (V1) est reliée à la première voie de conduction (LP1), un premier conducteur de protection (L1) est disposé dans la première voie conductrice (LP1) entre l'un des deux potentiels (GND,VCC) et l'entrée de commande (G1) du premier élément d'interruption (V1), un second conducteur de protection (L2) est prévu entre la première ou la seconde borne (D1,S1) de la section d'interruption du premier élément d'interruption et l'un des deux potentiels (GND, VCC), et que l'autre borne (S1,D1) de la section d'interruption est reliée à l'entrée de commande (G2) du second élément d'interruption (V2), et que l'une des deux bornes (D2,S2) de la section d'interruption du second élément d'interruption (V2) est utilisée en tant que sortie (OUT) du montage.

2. Montage suivant la revendication 1, caractérisé par le fait qu'il est prévu en tant que source (Q) une source électrique (Q), les éléments d'interruption (V1,V2) sont formés par des transistors, que le premier conducteur de protection (L1) se trouve entre le potentiel de source (VCC) et l'entrée de commande (G1) du premier élément d'interruption (V1), le second conducteur de protection (L2) se trouve entre la seconde borne (S1) de la section d'interruption du premier élément d'interruption (V1) et le potentiel de base (GND), des résistances (R) sont interconnectés dans la voie conductrice (LP1) de telle sorte que, dans le cas d'un court-circuit des deux conducteurs de protection (L1,L2) entre eux ou dans le cas d'une interruption, au moins un conducteur de protection (L1, L2) modifie au moins le potentiel de tension qui est appliqué à la seconde entrée de commande (G2) de telle sorte que la section d'interruption du second élément d'interruption (V2) passe d'un état conducteur à un état bloqué ou inversement.

3. Montage suivant la revendication 1, caractérisé par le fait que respectivement une résistance de forte valeur ohmique (R3,R4) est disposée dans les deux premières voies conductrices (LP1,LP2) et la seconde section d'interruption est dans l'état bloqué lorsque les conducteurs de protection (L1,L2) sont intacts.

4. Montage suivant l'une des revendications 2 ou 3, caractérisé par le fait que les éléments d'interruption (V1,V2) sont formés chacun d'un transistor à effet de champ à canal N ou un transistor à effet de champ à canal P et le potentiel de source (VCC) est positif ou négatif par rapport au potentiel de base (GND).

5. Utilisation du montage suivant l'une des revendications précédentes pour le contrôle de plus de deux conducteurs de protection, caractérisée par une réalisation au moins en double des première et seconde voies conductrices, auxquelles est intégré au moins un autre conducteur de protection (L), et par une liaison des secondes voies conductrices (LP2) branchées en parallèle, à l'entrée de commande (G2) du second élément d'interruption (V2).
